# EUROPÄISCHE PATENTSCHRIFT

(11) **EP 1 456 515 B1**
(45) Veröffentlichungstag und Bekanntmachung des Hinweises auf die Patenterteilung: **19.03.2008**
(21) Anmeldenummer: 02796614.2
(22) Anmeldetag: 12.12.2002
(51) Int. Cl.: F01P 11/02

(54) **VERSCHLUSSDECKEL FÜR KRAFTFAHRZEUGKÜHLER**
CLOSURE CAP FOR AN AUTOMOTIVE RADIATOR
BOUCHON DE FERMETURE DE RADIATEUR DE VEHICULE

(30) Priorität: 21.12.2001 DE 20120676 U
(43) Veröffentlichungstag der Anmeldung: 15.09.2004
(73) Patentinhaber: REUTTER, Heinrich, 71336 Waiblingen-Hohenacker (DE)
(72) Erfinder: REUTTER, Heinrich, 71336 Waiblingen-Hohenacker (DE)
(74) Vertreter: Fuhlendorf, Jörn
(86) Internationale Anmeldenummer: PCT/EP2002/014109
(87) Internationale Veröffentlichungsnummer: WO 2003/054367

(56) Entgegenhaltungen:
- DE-A- 19 946 845
- DE-U- 20 012 722

## Beschreibung

Die vorliegende Erfindung bezieht sich auf einen Verschlussdeckel für einen ortsfesten Stutzen eines Behälters, insbesondere Kraftfahrzeugkühlers, nach dem Oberbegriff des Anspruchs 1.

Bei einem derartigen aus dem DE 200 12 722 U1 bekannten Verschlussdeckel ist ein thermischer Antrieb in Form einer Dehnstoffkapsel vorgesehen, mittels der die Vorspannung des auf seinen Dichtsitz gedrückten Überdruckventilkörpers einstellbar ist und außerdem auf die Verdrehsicherung zwischen Griffelement und Verschlusselement wirkt, wobei das Temperaturübertragungselement des Antriebs durch den Überdruckventilkörper hindurch bis in den Stutzen des Behälters reicht. Ein Druckübertragungselement ist bei diesem bekannten Verschlussdeckel nicht vorgesehen.

Bei einem aus der DE 197 53 597 A1 bekannten Verschlussdeckel ist die Verdrehsicherung zwischen Verschlusselement und Griffelement durch einen axialen Kopplungsbolzen gebildet, der von einer temperaturabhängig arbeitenden Federanordnung beaufschlagt ist.

Bei einem aus der DE 199 23 775 A1 des weiteren bekannten Verschlussdeckel ist die Verdrehsicherung durch einen axial bewegbaren und innerhalb des Griffelements angeordneten Bügel gebildet, der von einem thermischen Antrieb in Form eines Dehnstoffelementes betätigt ist.

In beiden bekannten Fällen ist es schwierig, die konkret im Behälter bestehende Wärme ohne größere Temperaturverluste an die durch Wärme beeinflussbare Verdrehsicherung zu bringen. Dies ist nicht zuletzt durch die im Wege zwischen Behälterinnerem und Verdrehsicherung angeordnete Ventilanordnung in Form eines Überdruck- und eines Unterdruckventils schwierig zu gestalten. Entsprechendes gilt auch bei solchen Verschlussdeckeln, die, wie bereits vorgeschlagen, mit einer druckgesteuerten Verdrehsicherung arbeiten.

Aufgabe der vorliegenden Erfindung ist es, einen Verschlussdeckel für einen ortsfesten Stutzen eines Behälters, insbesondere Kraftfahrzeugkühlers, der eingangs genannten Art zu schaffen, an dessen Verdrehsicherung bzw. deren Antrieb in einfacherer Weise und ohne unzulässig hohe Verluste die im Behälterinneren vorhandene Temperatur bzw. der im Behälterinneren vorhandene Druck an die Verdrehsicherung bzw. deren Antrieb herangebracht werden kann.

Zur Lösung dieser Aufgabe sind bei einem Verschlussdeckel für einen ortsfesten Stutzen eines Behälters, insbesondere Kraftfahrzeugkühlers, der genannten Art die im Anspruch 1 angegebenen Merkmale vorgesehen.

Durch die erfindungsgemäßen Maßnahmen ist erreicht, dass das temperaturabhängig oder druckabhängig arbeitende Antriebselement in Form einer Dehnstoffkapsel bzw. einer Membran die im Behälterinneren herrschende Temperatur bzw. den im Behälterinneren herrschenden Druck unmittelbar, ohne Verluste und unverzögert aufnehmen kann. Die Übertragung der Temperatur- bzw. Druckverhältnisse im Behälterinneren kann auf kürzestem und direktem Wege unmittelbar im Zuge der Deckelachse erfolgen, ohne dass Nachteile in der Wirkung des Überdruckventilkörpers und insbesondere in der Wirkung des Unterdruckventilkörpers in Kauf zu nehmen sind.

Vorteilhafte Ausgestaltungen des Übertragungselementes bzw. von dessen Lage ist gemäß den Merkmalen des Anspruchs 2 und/oder 3 vorgesehen. Dadurch ist eine gute Wärmeleitung bzw. eine verlustlose Druckübertragung gegeben.

Vorteilhafte Ausgestaltungen des Druckübertragungselementes ergeben sich aus den Merkmalen eines oder mehrerer der Ansprüche 4 bis 6.

Mit den Merkmalen gemäß Anspruch 7 ist in einfacher Weise eine Auflage für den Verdrehsicherungsantrieb in Form der Dehnstoffkapsel bzw. der Membran vorgesehen.

Vorteilhafte Ausgestaltungen der Verdrehsicherung ergeben sich aus den Merkmalen nach Anspruch 8 und/oder 9.

Mit den Merkmalen nach Anspruch 10 und/oder 11 ist eine vorteilhafte Anordnung bzw. Ausgestaltung des Unterdruckventils erreicht.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in schematischer längsgeschnittener Darstellung einen Verschlussdeckel für einen Kraftfahrzeugkühler mit druckgesteuerter Verdrehsicherung gemäß einem ersten Ausführungsbeispiel vorliegender Erfindung, wobei rechter und linker Halbschnitt jeweils eine der beiden Endpositionen darstellen, und
- Figur 2: eine der Figur 1 entsprechende Darstellung, jedoch bei einem Verschlussdeckel mit temperaturgesteuerter Verdrehsicherung gemäß einem zweiten Ausführungsbeispiel vorliegender Erfindung.

Der in der Zeichnung gemäß zweier Ausführungsbeispiele dargestellte Verschlussdeckel 10 bzw. 110 besitzt eine Überdruck/Unterdruck-Ventilanordnung 11 bzw. 111, die einen bei allen Ausführungsbeispielen gleichen Überdruckventilkörper 12 bzw. 112 und Unterdruckventilkörper 13 bzw. 113 aufweist. Der Öffnungsdruck des Überdruckventilkörpers 12, 112 ist mittels einer Schraubendruckfeder 44, 144 fest eingestellt, ebenso der Unterdrückventilkörper 13, 113 mittels einer Schraubendruckfeder 66, 166.

Gemäß der zeichnerischen Darstellung besitzt der bei allen Ausführungsbeispielen gleiche Außendeckel 16 bzw. 116 des Verschlussdeckels 10 bzw. 110 ein Verschlusselement 17, 117, das hier in Form eines Außengewindeelementes zum Auf- und Abschrauben des Verschlussdeckels von der Öffnung eines hier nicht dargestellten Stutzens eines Kraftfahrzeugkühlers oder sonstigen Behälters dient, und ein Griffelement 18, 118, das gegenüber dem Verschlusselement 17, 117 verdrehbar und mittels einer bei allen Ausführungsbeispielen gleichen Verdrehsicherung 19, 119 unverdrehbar verbindbar ist. Ein Antrieb 14, 114 zum Entkuppeln der Verdrehsicherung 19, 119 ist wie die letztere selbst in einem Raum zwischen dem Griff- und dem Verschlusselement 18 und 17 bzw. 118 und 117 angeordnet. Es versteht sich, dass das Verschlusselement 17, 117 statt als Außengewindeelement als Bajonettverschlusselement ausgebildet sein kann.

Das Verschlusselement 17, 117 besitzt einen mit einer axialen Durchbrechung versehenen Zwischenboden 21, 121, an dessen Unterseite eine Außengewindehülse 23, 123 und an dessen Oberseite eine Verbindungshülse 24, 124 axial absteht, über deren radialen Flansch 22, 122 das Verschlusselement 17, 117 am Griffelement 18, 118 verdrehbar, jedoch axial unbeweglich hängend gehalten ist. Das Griffelement 18, 118 untergreift außenrandseitig den Flansch 22, 122 der Verbindungshülse 24, 124 des Verschlusselements 17, 117 und besitzt mittig einen nach axial innen abstehenden Führungsring 25, 125, innerhalb dessen eine Druckfeder 26, 126 aufgenommen ist, die sich einenends an der Innenseite des Griffelements 18, 118 und andernends an einer Sperrplatte 27, 127 der Verdrehsicherung 19, 119 abstützt. Die Sperrplatte 27 ist an gegenüber dem Führungsring 25, 125 radial äußeren, axial nach innen stehenden Haltefingern 28, 128 mit dem Griffelement 18, 118 zwar drehfest, jedoch axial verschieblich verbunden. Die Sperrplatte 27, 127 besitzt außenumfangsseitig axial nach unten gebogene Klauen 29, 129, die in axiale Nuten 31, 131 des Zwischenbodens 21, 121 des Verschlusselementes 17, 117 in ihrer Ausgangsstellung (rechter Halbschnitt) eingreifen, so dass in dieser Stellung die Verdrehsicherung 19, 119 nicht nur mit dem Griffelement 18, 118, sondern auch mit dem Verschlusselement 17, 117 drehfest verbunden ist, was ein Auf- und Abschrauben des Verschlussdeckels auf den bzw. vom nicht dargestellten Behälterstutzen möglich macht. Wie noch zu zeigen sein wird, ist die Verdrehsicherung 19, 119 entgegen der Wirkung der Druckfeder 26, 126 axial derart bewegbar, dass die Klauen 29, 129 aus den Nuten 31, 131 freikommen (linker Halbschnitt), so dass der Drehschluss zwischen Verdrehsicherung 19, 119 und Verschlusselement 17, 117 aufgehoben wird, was zu einer Leerlaufdrehung des Griffelements 18, 118 auf dem Verschlusselement 17, 117 führt und ein Abschrauben des Verschlussdeckels 10, 110 vom Behälterstutzen verhindert.

Am Verschlusselement 17, 117 des Deckelaußenteils 16, 116 ist ein die Überdruck/Unterdruckventilanordnung 11, 111 haltendes Deckelinnenteil 15, 115 hängend gehalten, derart, dass das Deckelinnenteil 15, 115 gegenüber dem Deckelaußenteil 16, 116 axial unbeweglich, jedoch in Umfangsrichtung verdrehbar ist. Der Deckelinnenteil 15, 115 besitzt einen Ventiltopf 36, 136, der am Verschlusselement 17, 117 hängt und der nicht dargestellte radiale Durchströmungsöffnungen aufweist. Ein Zwischenboden 38, 138 des Ventiltopfes 36, 136 ist mit einer mittigen Öffnung 39, 139 versehen, um die eine axial nach innen erhabene Ringdichtfläche 41, 141 vorgesehen ist. Auf der Ringdichtfläche 41, 141 liegt der Überdruckventilkörper 12, 112 mit der radial äußeren Dichtfläche 42, 142 einer Dichtmembran 43, 143 unter der Wirkung der eine bestimmte Vorspannung aufweisenden Druckfeder 44, 144 auf. Der Überdruckventilkörper 12, 112 ist etwa hutförmig, wobei die Dichtmembran 43, 143 innerhalb von dessen axial zum Zwischenboden 38, 138 hin umgebogenen Krempe aufgenommen ist.

Der Antrieb 14, 114 für die Verdrehsicherung 19, 119 ist zwischen der Sperrplatte 27 und dem Zwischenboden 21, 121 angeordnet. Der Antrieb 14 ist mit einem langgestreckten Übertragungselement 54, 154 versehen, das sich entlang der Verschlussdeckelachse 55, 155 erstreckt, den Überdruckventilkörper 12, 112 durchdringt und in einen unteren Raum 47 des Ventiltopfes 36, 136 mündest, der über eine Bodenöffnung 48 mit dem nicht dargestellten Behälter in Verbindung steht. Das Übertragungselement 54, 154 dient zur Übertragung der Druck- oder Temperaturverhältnisse im Behälterinnern auf den druckgesteuerten oder thermisch gesteuerten Antrieb 14, 114 für die Verdrehsicherung 19, 119.

Das Übertragungselement 54, 154 ist nach Art eines Hohl- oder Vollstabes ausgebildet, wobei der der Verdrehsicherung 19, 119 zugewandte Abschnitt durchmessergrößer ist als der sich daran anschließende in den Ventiltopfraum 47 mündende Abschnitt unterhalb des Überdruckventilkörpers 12, 112. Zwischen der so gebildeten Ringschulter 56, 156 des Übertragungselementes 54, 154 und einer ortsfesten Ringscheibe 59, 159 ist die radial innere Dichtfläche 58, 158 der Dichtmembran 43, 143 des Überdruckventilkörpers 12, 112 abdichtend gehalten. Im oberen, durchmessergrößeren Abschnitt dient das Übertragungselement 54, 154 der Führung einer ihn umgebenden Führungshülse 46, 146 des Überdruckventilkörpers 12, 112.

Beim Ausführungsbeispiel der Figur 1, bei dem der Antrieb druckgesteuert ist, ist das Übertragungselement 54 als Hohlstab mit einer Durchgangsbohrung ausgebildet. Der Hohlstab 54 ist dem unteren Raum 47 abgewandt mit einem Flansch 57 versehen, der auf dem Zwischenboden 21 des Verschlusselementes 17 aufliegt. Am Flansch 57 ist der Sperrplatte 27 zugewandt eine den Antrieb 14 bildende Membran 50 außenumfangsseitig druckdicht eingespannt gehalten. Die das Behälterinnere gegenüber dem Griffelement 18 druckdicht abdichtende Membran liegt in der in Figur 1 dargestellten drucklosen Ausgangsstellung mittig auf dem Flansch 57 auf und überdeckt die Durchgangsbohrung 56. Die Membran 50 ist an einem Ringbereich zwischen dem genannten mittigen Bereich 51 und ihrem Einspannbereich mit einer Ringwölbung 52 versehen, die die axiale Auslenkung des mittigen Bereich 51 der Membran 50 ermöglicht. Der mittige Bereich 51 der Membran 50 ist durch die Wirkung der Druckfeder auf die Sperrplatte 27 auf den Flansch 57 gedrückt.

Beim Ausführungsbeispiel der Figur 2 ist der Antrieb 114 durch eine Thermokapsel 150 gebildet, die außenrandseitig auf dem Zwischenboden 121 des Verschlusselements 117 aufliegt und auf der mittig der mittige Bereich der Sperrplatte 127 unter der Wirkung der Druckfeder 126 aufliegt. Die Thermokapsel 150 jetzt bodenseitig in den endseitig verschlossenen thermischen Übertragungshohlstab 154 über. Thermokapsel 150 und Hohlstab 154 beinhalten einen Dehnstoff, der sich unter dem Einfluss von Wärme bei Temperaturerhöhung ausdehnt. Der Thermostab 154 kann auch als Vollstab ausgebildet sein und die Wärme vom Behälterinneren auf den Dehnstoff in der Thermokapsel 150 übertragen.

Der Unterdruckventilkörper 13, 113 gemäß den beiden Ausführungsformen ist an der Unterseite des Zwischenbodens 38, 138 des Ventiltopfes 36, 136 an einer Stelle des die mittige Öffnung 39, 139 umgebenden Ringbereichs exzentrisch zur Längsachse 55, 155 des Verschlussdeckels 10, 110 angeordnet. Der Unterdruckventilkörper 13, 113, der unterschiedliche Formen besitzen kann, ist innerhalb einer Nebenkammer 60, 160 angeordnet, die über eine Öffnung 61, 161 im Zwischenboden 38, 138 mit der Überdruckventilkammer 37 in Verbindung steht. Die Nebenkammer 60, 160 ist etwa topfförmig, wobei die offene Seite zum Behälterinneren hinweist. Innerhalb der Nebenkammer 60, 160 ist eine horizontale Zwischenplatte 62, 162 vorgesehen, in deren Bohrung der Unterdruckventilkörper 13, 113 gehalten ist. Die Unterseite der Zwischenplatte 62, 162 ist mit einer Dichtscheibe 64, 164 versehen, an der der Unterdruckventilkörper 13 mit seiner Ringdichtfläche 65, 165 unter der Wirkung der Druckfeder 66, 166 aufsitzt, die in dem der Öffnung 61, 161 im Zwischenboden 38, 138 zugewandten Nebenkammerteil zwischen dem Unterdruckventilkörper 13, 113 und der Zwischenplatte 62, 162 angeordnet ist. Auf diese Weise kann bei im Behälterinneren herrschendem Unterdruck der Unterdruckventilkörper 13, 113 von der Dichtscheibe 64, 164 entgegen der Wirkung der Druckfeder 66, 166 abgehoben werden, so dass ein Druckausgleich stattfindet.

Während des Motorbetriebs wird sich die Kühlflüssigkeit erwärmen, so dass im Behälter die Temperatur bzw. der Druck ansteigt. Durch das Übertragungselement 54, 154, das mit dem Antrieb 14, 114 verbunden ist, wird bei Druckerhöhung gemäß Figur 1, linker Halbschnitt, die Membran 50 ausgelenkt und entgegen der Wirkung der Druckfeder 44 in Richtung des Pfeiles B axial bewegt, während sich beim Ausführungsbeispiel gemäß Figur 2, linker Halbschnitt, aufgrund der Temperaturerhöhung der Dehnstoff ausdehnt und sich die Thermokapsel 150 in Richtung des Pfeiles B entgegen der Wirkung der Druckfeder 144 axial dehnt. In beiden Fällen wird die Sperrplatte 27, 127 in Richtung des Pfeiles B unter Zusammendrücken der Druckfeder 44, 144 angehoben, so dass die Klauen 29, 129 der Verdrehsicherung 19, 119 bzw. der Sperrplatte 27, 127 aus den Nuten 31, 131 des Verschlusselements 17, 117 freikommen. In diesem Zustand ist die drehfeste Verbindung zwischen Verschlusselement 17, 117 und Griffelement 18, 118 aufgehoben, so dass das Griffelement 18, 118 gegenüber dem Verschlusselement 17, 117 hohl dreht. Diese Leerlaufverbindung zwischen Griffelement 18, 118 und Verschlusselement 17, 117 verhindert ein Abschrauben des Verschlussdeckels 10, 110 vom Behälterstutzen. Ergeben sich wieder normale Ausgangswerte von Druck bzw. Temperatur im Behälterinneren, gelangt die Verdrehsicherung 19, 119 unter der Wirkung der Druckfeder 44, 144 wieder in ihre Ausgangsstellung, so dass der Verschlussdeckel 10, 110 durch die drehfeste Verbindung von Griffelement 18, 118 und Verschlusselement 17, 117 wieder abgeschraubt werden kann.

## Patentansprüche

1. Verschlussdeckel (10, 110) für einen ortsfesten Stutzen eines Behälters, insbesondere Kraftfahrzeugkühlers, mit einem Deckelaußenteil (16, 116) und mit einem Deckelinnenteil (15, 115), wobei der Deckelaußenteil (16, 116) ein Verschlusselement (17, 117) für den Behälterstutzen und ein dem gegenüber relativ verdrehbares Griffelement (18, 118) aufweist, zwischen dem und dem Verschlusselement (17, 117) des Deckelaußenteils (16, 116) eine Verdrehsicherung (19, 119) wirkt, wobei das Deckelinnenteil (15, 115) eine Strömungsverbindung zwischen den Behälterinneren und.dem Behälteräußeren und eine Ventilanordnung (11, 111) zum Freigeben und Sperren der Strömungsverbindung aufweist, welche Ventilanordnung (11, 111) einen axial bewegbaren Überdruckventilkörper (12, 112), der zum Behälterinneren hin gegen einen Dichtsitz am Deckelinnenteil (15, 115) unter Vorspannung derart gedrückt ist, dass er bei Überschreiten eines Grenzwerts des Behälterinnendrucks vom Dichtsitz abhebbar ist, und einen exzentrisch zur Deckelachse (55, 155) angeordneten Unterdruckventilkörper (13, 113) aufweist, wobei die unter federvorspannung einrückbare bzw. eingerückte Verdrehsicherung (19, 119) mittels eines thermisch oder druckgesteuerten Antriebs (14, 114) in Form einer Dehnstoffkapsel (150) oder einer Membran (50) ausrückbar ist und der Antrieb (14, 114) im Deckelaußenteil (16, 116) angeordnet und mit einem langgestreckten Druck- oder Temperaturübertragungselement (54, 154) versehen ist, das den Überdruckventilkörper (12, 112) in der Deckelachse (55, 155) durchdringt und in den Bereich des Deckelinnenteils (15, 115), der mit dem Stutzen des Behälters in Verbindung steht, reicht, **dadurch gekennzeichnet, dass** das Druck- bzw. Temperaturübertragungselement (54, 154) in einer unteren Kammer (47, 147) des Deckelinnenteils (15, 115) endet, die über einer Öffnung (48, 148) mit dem Behälterinneren in Verbindung steht.

2. Verschlussdeckel nach Anspruch 1, **dadurch gekennzeichnet, dass** das Druck- bzw. Temperaturübertragungselement (54, 154) als Hohl- oder Vollstab ausgebildet ist, längs dessen Außenumfang der vorgespannte Überdruckventilkörper (12, 112) geführt ist.

3. Verschlussdeckel nach Ansprüch 1 oder 2, **dadurch gekennzeichnet, dass** das Druckübertragungselement (54) eine Durchgangsbohrung (56) aufweist, deren dem Behälter abgewandte Ausgangsseite von der Membran (50) überdeckt ist.

4. Verschlussdeckel nach Anspruch 3, **dadurch gekennzeichnet, dass** die Membran (50) mit ihrem zentrischen Bereich (51) auf der Ausgangsseite der Durchgangsbohrung (56) aufliegt und umfangsseitig druckdicht eingespannt ist.

5. Verschlussdeckel nach Anspruch 4, **dadurch gekennzeichnet, dass** die Membran (50) am Umfangsbereich eines endseitigen Flansches (57) des Druckübertragungselementes (54) eingespannt ist.

6. Verschlussdeckel nach mindestens einem der vorhergehenden Ansprüche, **dadurch gekennzeichnet, dass** der Deckelinnenteil (15, 115) einen mittig durchbrochenen Zwischenboden (21, 121) aufweist, auf dessen Oberseite der mit der Membran (50) versehene Flansch (57) bzw. die Dehnstoffkapsel (150) aufliegt und an dessen Unterseite die Ventilanordnung (11, 111) hängt.

7. Verschlussdeckel nach mindestens einem der vorhergehenden Ansprüche, **dadurch gekennzeichnet, dass** die Verdrehsicherung (19, 119) durch eine etwa U-förmige Sperrplatte (27, 127) gebildet ist, deren eingeformter mittiger Bereich auf dem druckgesteuerten bzw. thermisch gesteuerten Antrieb (14, 114) aufliegt.

8. Verschlussdeckel nach Anspruch 7, **dadurch gekennzeichnet, dass** die Sperrplatte (27, 127) mit dem Griffelement (18, 118) unverdrehbar jedoch axial bewegbar verbunden ist und dass die äußeren Enden (29, 129) der Sperrplatte (27, 127) in Ausnehmungen des Verschlusselementes (17, 117) eintauchen.

9. Verschlussdeckel nach mindestens einem der vorhergehenden Ansprüche, **dadurch gekennzeichnet, dass** der ringförmige Dichtsitz für den Überdruckventilkörper (12, 112) an einem mittig durchbrochenen Zwischenboden (21, 121) eines Gehäuses (36, 136) der Ventilanordnung (11, 111) vorgesehen ist, und dass an einer Stelle der Unterseite des ringförmigen Zwischenbodens (21, 121) das Unterdruckventil (13, 113) angeordnet ist.

10. Verschlussdeckel nach Anspruch 9, **dadurch gekennzeichnet, dass** der Unterdruckventilkörper (13, 113) in einer glockenförmigen Kammer (60, 160) angeordnet ist, die zum Behälter hin offen ist und durch eine Öffnung (61, 161) im Zwischenboden (38, 138) mit dem Raum der Überdruckventilkammer verbunden ist.

## Claims

1. A sealing cap (10, 110), for a fixed connecting piece of a container, in particular a motor vehicle radiator, having a cap exterior part (16, 116) and a cap interior part (15, 115), whereby the cap exterior part (16, 116) has a sealing element (17, 117) for the container connecting piece and a grip element (18, 118) that can rotate relative to the former, a torsional stop (19, 119) functioning between the grip element and the sealing element (17, 117) of the cap exterior part (16, 116), whereby the cap interior part (15, 115) has a flow connection between the interior and the exterior of the container and a valve arrangement (11,111) for releasing and blocking the flow connection, said valve arrangement having an axially movable overpressure valve element (12, 112), which is pressed with biasing in the direction of the interior of the container against a sealing seat on the cap interior part (15, 115) such that it can be lifted off from the sealing seat when a limit value of the container interior pressure is exceeded, and an underpressure valve element (13, 113), which is arranged so as to be concentric with respect to the cap axis (55, 155), whereby the torsional stop (19, 119), which can be or is engaged with spring biasing, can be disengaged by a thermally or pressure-controlled drive (14, 114) in the form of an expansion capsule (150) or a diaphragm (50), and the drive (14, 114) is arranged in the cap exterior part (16, 116) and is provided with an elongated pressure or temperature transmitting element (54, 154) which penetrates the overpressure valve element (12, 112) in the cap axis (55, 155) and extends into the area of the cap interior part (15, 115), which has a connection with the connecting piece of the container, wherein the pressure or temperature transmitting element (54, 154) discharges in a lower chamber (47, 147) of the cap interior part (15, 115), the chamber being connected to the interior of the container via an opening (48, 148).

2. The sealing cap as recited in Claim 1, wherein the pressure or temperature transmitting element (54, 154) is configured as a hollow or solid bar, along whose exterior circumference the biased overpressure valve element (12, 112) is guided

3. The sealing cap as recited in Claims 1 or 2, wherein pressure transmitting element (54) has a through borehole (56), whose output side, facing away from the container, is covered by the diaphragm (50).

4. The sealing cap as recited in Claim 3, wherein the diaphragm (50) with its central area (51) rests on the output side of the through borehole (56) and is clamped on the circumferential side in a pressure-tight manner.

5. The sealing cap as recited in Claim 4, wherein the diaphragm (50) is clamped on the circumferential area of an end-face flange (57) of the pressure transmitting element (54).

6. The sealing cap as recited in at least one of the preceding claims, wherein the cap interior part (15, 115) has an intermediate base (21, 121), which is pierced through in the center, on whose upper side the flange (57) that is provided with the diaphragm (50) or the expansion capsule (150) rests, and from whose lower side the valve arrangement (11, 111) hangs.

7. The sealing cap as recited in at least one of the preceding claims, wherein the torsional stop (19, 119) is formed by a roughly U-shaped blocking plate (27, 127), whose molded central area rests on the drive (14, 114) that is controlled either by pressure or thermally.

8. The sealing cap as recited in Claims 7, wherein the blocking plate (27, 127) is connected to the handle element (18, 118) so that it can move axially but not rotate, and the exterior ends (29, 129) of the blocking plate (27, 127) penetrate into recesses in the sealing element (17, 117).

9. The sealing cap as recited in at least one of the preceding claims, wherein the annular sealing seat for the overpressure valve element (12, 112) is provided on a centrally penetrated intermediate base (21, 121) of a housing (36, 136) of the valve arrangement (11, 111), and the overpressure valve (13, 113) is arranged at a location on the lower side of the annular intermediate base (21, 121).

10. The sealing cap as recited in Claim 9, wherein the overpressure valve element (13, 113) is arranged in a bell-shaped chamber (60, 160), which is open facing the container and which is connected to the interior of the overpressure valve chamber via an opening (61, 161) in the intermediate base (38, 138).

## Revendications

1. Bouchon de fermeture (10, 110) destiné à un embout fixe d'un réservoir, en particulier d'un radiateur de véhicule automobile, comportant une partie extérieure de bouchon (16, 116) et comportant une partie intérieure de bouchon (15, 115), moyennant quoi la partie extérieure de bouchon (16, 116) présente un élément de fermeture (17, 117) pour l'embout de réservoir et, pouvant pivoter par rapport à lui, un élément formant poignée (18, 118), un blocage en rotation (19, 119) agissant entre ce dernier et l'élément de fermeture (17, 117) de la partie extérieure de bouchon (16, 116), moyennant quoi la partie intérieure de bouchon (15, 115) présente une connexion fluidique entre l'intérieur du réservoir et l'extérieur du réservoir et un système de soupape (11, 111) pour l'ouverture et la fermeture de la connexion fluidique, lequel système de soupape (11, 111) présente un corps de soupape de surpression (12, 112) mobile en sens axial qui est comprimé en direction de l'intérieur du réservoir contre un siège d'étanchéité sur la partie intérieure de bouchon (15, 115) sous l'effet d'une précontrainte de telle manière qu'il peut être soulevé du siège d'étanchéité en cas de dépassement d'une valeur limite de pression à l'intérieur du réservoir, et un corpos de soupape de dépression (13, 113) disposé excentriquement par rapport à l'axe (55, 155) du bouchon, moyennant quoi le blocage en rotation (19, 119) pouvant être engrené et/ou étant engrené sous la tension du ressort peut être désengrené au moyen d'une commande (14, 114) thermique ou commandée par pression sous la forme d'une capsule en matériau dilatable (150) ou d'une membrane (50), et la commande (14, 114) est disposée dans la partie extérieure de bouchon (16, 116) et munie d'un élément de transmission de pression ou de température (54, 154) étendu en longueur qui traverse le corps de soupape de surpression (12, 112) dans l'axe (55, 155) du bouchon et atteint la zone de la partie intérieure de bouchon (15, 115) qui est en connexion avec l'embout du réservoir, **caractérisé en ce que** l'élément de transmission de pression et/ou de température (54, 154) aboutit dans un compartiment inférieur (47, 147) de la partie intérieure de bouchon (15, 115) qui communique avec l'intérieur du réservoir par l'intermédiaire d'une ouverture (48, 148).

2. Bouchon de fermeture selon la revendication 1, **caractérisé en ce que** l'élément de transfert de pression et/ou de température (54, 154) est réalisé sous la forme d'une barre pleine ou creuse le long de la circonférence de laquelle le corps de soupape de surpression (12, 112) précontraint est guidé.

3. Bouchon de fermeture selon la revendication 1 ou 2, **caractérisé en ce que** l'élément de transfert de pression (54) présente un trou traversant (56) dont le côté sortie opposé au réservoir est recouvert par la membrane (50).

4. Bouchon de fermeture selon la revendication 3, **caractérisé en ce que** la membrane (50) porte par sa zone centrale (51) sur le côté sortie du trou traversant (58) et est serrées sur la circonférence de manière étanche à la pression.

5. Bouchon de fermeture selon la revendication 4, **caractérisé en ce que** la membrane (50) est serrée au niveau de la zone circonférentielle d'une bride (57) de l'élément de transfert de pression (54) côté extrémité.

6. Bouchon de fermeture selon au moins une des revendications précédentes, **caractérisé en ce que** la partie intérieure de bouchon (15, 15) présente un fond intermédiaire (21, 121) percé en son milieu sur la face supérieure duquel porte la bride (57) munie de la membrane (50) et/ou la capsule en matériau dilatable (150), et sur la face inférieure duquel est accroché le système de soupape (11, 111).

7. Bouchon de fermeture selon au moins une des revendications précédentes, **caractérisé en ce que** le blocage en rotation (19, 119) est constitué d'une plaque de blocage (27, 127) à peu près en U dont la zone centrale formée porte sur la commande thermique ou commandée par pression (14, 114).

8. Bouchon de fermeture selon la revendication 7, **caractérisé en ce que** la plaque de blocage (27, 127) est reliée à l'élément formant poignée (18, 118) de manière à ne pas pouvoir pivoter mais de manière mobile en sens axial, et **en ce que** les extrémités extérieures (29, 129) de la plaque de blocage (27, 127) sont enfoncées dans des évidements de l'élément de fermeture (17, 117).

9. Bouchon de fermeture selon au moins une des revendications précédentes, **caractérisé en ce que** le siège d'étanchéité annulaire du corps de soupape de surpression (12, 112) est prévu sur un fond intermédiaire (21, 121) percé en son milieu d'un boîtier (36, 136) du système de soupape (11, 111), et **en ce que** la soupape de dépression (13, 113) est disposée en un point de la face inférieure du fond intermédiaire annulaire (21, 121).

10. Bouchon de fermeture selon la revendication 9, **caractérisé en ce que** le corps de soupape de dépression (3, 113) est disposé dans un compartiment en forme de cloche (60, 160) qui est ouvert en direction du réservoir et communique avec l'intérieur du compartiment de la soupape de surpression par une ouverture (61, 161) dans le fond intermédiaire (38, 138).
